# EUROPÄISCHE PATENTSCHRIFT

(11) **EP 0 511 199 B1**
(45) Veröffentlichungstag und Bekanntmachung des Hinweises auf die Patenterteilung: **28.02.1996**
(21) Anmeldenummer: 92890099.2
(22) Anmeldetag: 24.04.1992
(51) Int. Cl.: E02F 3/36

(54) **Schnellkupplung zum Befestigen der Arbeitswerkzeuge an einem Baggerausleger**
Quick coupling for connecting implements to an excavator
Accouplement rapide pour la fixation d'un outil à une excavatrice

(30) Priorität: 26.04.1991 AT 883/91
(43) Veröffentlichungstag der Anmeldung: 28.10.1992
(73) Patentinhaber: WIMMER, Alois, A-5322 Hof bei Salzburg (AT)
(72) Erfinder: WIMMER, Alois, A-5322 Hof bei Salzburg (AT)
(74) Vertreter: Itze, Peter, Dipl.-Ing.

(56) Entgegenhaltungen:
- EP-A- 0 058 058
- EP-A- 0 143 074
- EP-A- 0 447 119
- FR-A- 2 631 052

## Beschreibung

Die Erfindung bezieht sich auf eine Schnellkupplung zum Befestigen der Arbeitswerkzeuge an einem Baggerausleger, bei welcher am Baggerausleger und am Arbeitswerkzeug je ein Kupplungskörperteil angeordnet ist, wobei beide Kupplungskörperteile durch eine Hakenverbindung und eine starre Verriegelung aneinander festlegbar sind.

Bei einer aus der AT-PS 384 452 bekannten Ausbildung dieser Art ist der an dem Baggerausleger angeordnete Kupplungskörperteil als Platte ausgebildet, wobei an dieser Platte die Haken der Hakenverbindung und Ösen für die Verriegelung angeordnet sind, wobei insbesondere die Haken an der dem Werkzeug zugewandten Seite der Platte und die Ösen an der dem Werkzeug abgewandten Seite der Platte angeordnet sind. Zwischen die an der Platte angeordneten Ösen ist eine am Werkzeug angeordnete Öse einfügbar, wobei in die Augenbohrungen aller Ösen ein Kupplungsbolzen einschiebbar ist, welcher formschlüssig mit den Innenwandungen der Augenbohrungen fluchtet. Diese Ausbildung ermöglicht zwar ein rasches Wechseln und zuverlässiges Festhalten der Arbeitswerkzeuge an einem Baggerausleger, wobei auch Baggerschaufeln für hohe Leistungen kuppelbar sind, hat jedoch den Nachteil, daß sich bei harten Einsätzen die Hakenverbindung abnützen kann, wodurch das Arbeitswerkzeug an dem Baggerausleger schlottern kann. Auch können Fertigungstoleranzen auftreten, die ebenfalls zu einem Schlottern der Arbeitswerkzeuge an dem Baggerausleger führen können.

Aus der EP-A-0 143 074 geht eine Ausbildung hervor, bei welcher eine Hakenverbindung und eine starre Verriegelung vorgesehen ist. Die starre Verriegelung ist dabei durch einen parallel zur Oberseite des Arbeitswerkzeuges verschiebbaren Keil gebildet, welcher unter eine am Arbeitswerkzeug angebrachte Nase schiebbar ist und damit das Arbeitswerkzeug an der der Hakenverbindung abgewandten Seite festlegt. Auch bei dieser bekannten Auusbildung ist einer Abnützung der Hakenverbindung nicht vorgebeugt, da das Verspannen nicht im Bereich der Hakenverbindung erfolgt.

Erfindungsgemäß werden die angeführten Nachteile dadurch vermieden, daß im Bereich der Hakenverbindung an dem am Baggerausleger angebrachten Kupplungskörperteil wenigstens ein hydraulischer, vorzugsweise einfach wirkender und mit Federrückzug versehener Druckzylinder vorgesehen ist, dessen Kolben bei Druckbeaufschlagung in Richtung zum Arbeitswerkzeug hin aus dem Zylinder ausfahrbar und an eine Anlagefläche am Arbeitswerkzeug anpreßbar und in Anlagestellung festlegbar ist. Dadurch wird erreicht, daß sich der Bolzen, der mit dem Hakenteil der Hakenverbindung zusammenwirkt, bei ausgefahrenem Kolben des Druckzylinders an die Wandung des Hakenteiles der Hakenverbindung anpreßt, wodurch das Schlottern vermieden wird. Auch können Fertigungstoleranzen, die durch unterschiedliche Serienfertigungen entstanden sind, auf diese Art ausgeglichen werden.

Vorteilhafterweise kann bei einer hydraulischen Betätigung der starren Verriegelung der hydraulische Druckzylinder durch die Druckquelle für die hydraulische Betätigung beaufschlagbar sein. Dadurch kann mit ein und derselben Druckquelle das Auslangen gefunden werden, wodurch sowohl das Einfahren des Kupplungsbolzens als auch das Verspannen zwischen Arbeitswerkzeug und Baggerausleger in einem Arbeitsgang vorgenommen werden kann. Dabei kann dem hydraulischen Druckzylinder ein ab einem vorgegebenen Druck öffnendes Regelventil vorgeschaltet sein, wodurch sichergestellt ist, daß der Kolben des Druckzylinders erst dann ausgefahren wird, wenn die Verriegelung der Kupplung abgeschlossen ist. Damit bei Aufhören der Druckbeaufschlagung ein leichtes Ablassen des Druckes aus dem Druckzylinder ermöglicht ist, kann mit dem Regelventil ein im Sinne des Rückströmens der Hydraulikflüssigkeit öffnendes Rückschlagventil parallel geschaltet sein. Für eine einfache Festlegung des Druckzylinders in der beaufschlagten Lage kann in der Beaufschlagungsleitung für die hydraulische Betätigung der starren Verriegelung vor der Abzweigung der zum hydraulischen Druckzylinder führenden Leitung ein Rückschlagventil vorgesehen sein, welches bei Einleitung des Lösens der starren Verriegelung öffenbar ist, wodurch erreicht wird, daß ein gezieltes Abfließen der Hydraulikflüssigkeit aus dem Druckzylinder erzielt ist.

In der Zeichnung ist ein Ausführungsbeispiel des Erfindungsgegenstandes dargestellt.

Fig. 1 zeigt die Schnellkupplung gemäß dem durch die genannte AT-PS 384 452 gegebenen Stand der Technik.

Fig. 2 stellt schematisch die erfindungsgemäße Verbesserung der Schnellkupplung dar.

Die Schnellkupplung besteht aus zwei Kupplungskörperteilen 1, 2, wobei der Kupplungskörperteil 1 einstückig mit dem anzubauenden Werkzeug 1', vorliegend einer Baggerschaufel, ausgebildet ist. Der Kupplungskörperteil 2 ist als Platte ausgebildet, welche an der Spitze des Baggerauslegers in herkömmlicher Weise mittels einer Bolzenverbindung, welche einen laschenartigen Adapter 6 aufweist, festgelegt ist. An der dem Werkzeug 1' zugewandten Seite der Platte 2 ist die Hakenverbindung vorgesehen, u.zw. derart, daß an der dem Werkzeug zugewandten Seite der Platte die Haken 3" der Hakenverbindung 3 angeordnet sind, wobei am Kupplungskörperteil 1 Bolzen 3' gehaltert sind, an denen die Haken 3" der Hakenverbindung angreifen. An dem der Hakenverbindung abgewandten Ende des Kupplungskörpers 1 ist eine Öse 4 vorgesehen, welche zwischen an der Platte 2 angeordneten Ösen 5 einschiebbar ist, u.zw. unter Durchsetzen einer Ausnehmung 11 in der Platte 2. Die Ösen 5 sind dabei an der dem Werkzeug abgewandten Seite der Platte 2 angeordnet. Die Entfernung der Augenbohrung 8' der Öse 4 von der der Platte 2 zugewandten Seite des Kupplungskörperteiles 1 ist dabei so gewählt, daß sie der Entfernung der Augenbohrungen 8 der Ösen 5 von der dem Kupplungskörperteil 1 zugewandten Fläche der Platte 2 entspricht. Dadurch erfolgt bei Absenken der Platte 2 auf den Kupplungskörperteil 1 ein selbsttätiges Zentrieren der Augenbohrungen 8, 8'. Dabei kommt die Öse 4 zwischen den Ösen 5 zu liegen, d.h. daß ein kammartiges Einfügen der ineinandergeschobenen Ösen erfolgt ist, wodurch eine sehr hohe Festigkeit der Verbindung gegeben ist. An den den Außenrändern der Platte 2 zugewandten Seiten der Ösen 5 sind Stützrippen 7 vorgesehen, wodurch eine besonders stabile Ausführung erzielt ist. An der der Platte 2 zugewandten Seite des Kupplungskörperteiles 1 sind Zwischenplatten 9 vorgesehen, welche teilweise lösbar oder verstellbar sind, wodurch ein gegebenenfalls erforderliches nachträgliches Einstellen der gegenseitigen Lage der Ösen 4, 5 zwecks Erzielung eines genauen Fluchtens der Augenbohrungen 8, 8' möglich ist.

In die Augenbohrungen 8, 8' wird ein Kupplungsbolzen 10 eingeschoben, welcher die bereits eingangs angeführte formschlüssige Verbindung zwischen den beiden Kupplungskörperteilen 1, 2 ergibt. Der Kupplungsbolzen 10 ist dabei so weit aus den Augenbohrungen 8, 8' herausziehbar, daß er nach Lösen der Verbindung in einer der Augenbohrungen 8 der Ösen 5 verbleibt, wodurch diese Augenbohrung gleichzeitig als Führung für den Kupplungsbolzen dient.

Zum Verstellen des Kupplungsbolzens 10 in seiner axialen Richtung ist eine hydraulische Kolben-Zylinder-Einheit 12 vorgesehen, die über Laschen 13, welche mit ihrem einen Ende an der Platte 2 und mit ihrem anderen Ende an dem Kupplungsbolzen 10 angreifen, auf den Kupplungsbolzen einwirkt. Die hydraulische Kolben-Zylinder-Einheit 12 ist damit einerseits mit den Laschen und anderseits mit dem Kupplungskörperteil 2 verbunden.

Bei der erfindungsgemäßen Ausführung ist in der mit 2 bezeichneten Platte des Kupplungskörperteiles ein Druckzylinder 14 eingebaut, dessen Kolben 15 auf eine Anlagefläche 16 der Baggerschaufel 1 einwirken kann. Der Druckzylinder 14 ist vorliegend als einfach wirkender Druckzylinder ausgebildet, der in nicht dargestellter Weise mittels eines Federrückzuges in seine Ausgangsstellung rückfuhrbar ist. Zur Beaufschlagung des Druckzylinders 14 ist eine Leitung 17 vorgesehen, in welcher ein ab einem vorgegebenen Druck öffnendes Regelventil 18 eingebaut ist. Parallel zu dem Regelventil 18 ist ein Rückschlagventil 19 vorgesehen, welches sich im Sinne des Rückströmens der Hydraulikflüssigkeit öffnen kann. Die zu dem Regelventil 18 führende Beaufschlagungsleitung 20 zweigt von der Beaufschlagungsleitung 21 für den Hydraulikzylinder 12 ab, welcher zur Betätigung der Bolzenverriegelung zwischen den Ösen 4, 5 dient. Mit 22 ist die vom Hydraulikzylinder 12 wegführende Leitung bezeichnet, welche den Hydraulikzylinder 12 im Sinne eines Öffnens der Bolzenverriegelung beaufschlagt. In die Leitung 21, von welcher die den Druckzylinder 14 beaufschlagende Leitung wegführt, ist vor der Abzweigestelle der Leitung 20 ein Rückschlagventil 23 eingebaut, welches im Sinne eines Beaufschlagens des Druckzylinders 12 bzw. des Druckzylinders 14 öffnet. Bei Erreichen eines bestimmten Druckes und Abschalten der Druckbeaufschlagung der Leitung 21 schließt das Rückschlagventil 23 und hält in dem von diesem Rückschlagventil 23 zum Zylinder 12 führenden Teil der Leitung 21 bzw. der Leitung 20 und 17 zum Druckzylinder 14 den angelegten Druck. Das Rückschlagventil 23 ist dabei ein gezielt steuerbares Rückschlagventil, nämlich dahingehend, daß es mit der Leitung 22 über eine Verbindungsleitung 24 gekuppelt ist, wodurch bei Beaufschlagung der Leitung 22 das Rückschlagventil 23 gesteuert öffenbar ist, so daß der Druck aus dem Druckzylinder 14 über die Leitung 17, dem Rückschlagventil 19 und der Leitung 20 abgelassen werden kann.

Das Druckregelventil 18 öffnet dabei bei einem vorgegebenen Druck, welcher etwa in der Größenordnung von 70 bar liegen kann. Wird also nach Einhängen der Hakenkupplung 3 und Absenken des Baggerauslegers bis zum Fluchten der Bohrungen der Ösen 4, 5 Druck auf die Leitung 21 aufgebracht, dann wird die hydraulische Kolben-Zylinder-Einheit 12 im Sinne eines Einschiebens des Kupplungsbolzens 10 in die Bohrungen der Ösen 4, 5 beaufschlagt, wobei nach Beendigung des Einschiebens der Druck in der Leitung 21 weiter steigt, und zwar so weit, bis in der Leitung 20 ein Druck aufgebaut ist, der größer ist als der Öffnungsdruck des Regelventils 18, wodurch dann Druck auf die Leitung 17 aufgebracht wird, was das Ausfahren des Kolbens 15 aus der Kolben-Zylinder-Einheit 14 bewirkt, wodurch der Kolben 15 an die Anlagefläche 16 in Anlage kommt und ein Verspreizen der Hakenverbindung 3 bewirkt. Ein Rückströmen des Druckes durch die Leitung 21 wird dadurch verhindert, daß das Rückschlagventil 23 schließt. Soll nun die Kupplung gelöst werden, dann wird die hydraulische Kolben-Zylinder-Einheit 12 im Sinne eines Herausziehens des Kupplungsbolzens 10 aus den Bohrungen der Ösen 4, 5 über die Leitung 22 beaufschlagt, wobei aufgrund der Verbindungsleitung 24 das Rückschlagventil 23 geöffnet wird, so daß der Druck aus der zweiten Kammer der hydraulischen Kolben-Zylinder-Einheit 12 und aus dem Druckzylinder 14 aufgrund des Federrückzuges abgeführt werden kann, wodurch die Schnellkupplung gelöst ist.

## Patentansprüche

1. Schnellkupplung zum Befestigen der Arbeitswerkzeuge (1') an einem Baggerausleger, bei welcher am Baggerausleger und am Arbeitswerkzeug (1') je ein Kupplungskörperteil (1,2) angeordnet ist, wobei beide Kupplungskörperteile (1,2) durch eine Hakenverbindung (3) und eine starre Verriegelung (4,5,10) aneinander festlegbar sind, dadurch gekennzeichnet, daß im Bereich der Hakenverbindung (3) an dem am Baggerausleger angeordneten Kupplungskörperteil (2) wenigstens ein hydraulischer, vorzugsweise einfach wirkender und mit Federrückzug versehener, Druckzylinder (14) vorgesehen ist, dessen Kolben (15) bei Druckbeaufschlagung in Richtung zum Arbeitswerkzeug (1') hin quer zur Einhakrichtung aus dem Zylinder (14) ausfahrbar und an eine Anlagefläche (16) am Arbeitswerkzeug (1') anpreßbar und in Anlagestellung festlegbar ist.

2. Schnellkupplung nach Anspruch 1, dadurch gekennzeichnet, daß bei einer hydraulischen Betätigung (12) der starren Verriegelung (4, 5, 10) der hydraulische Druckzylinder (14) durch die Druckquelle für die hydraulische Betätigung (12) beaufschlagbar ist.

3. Schnellkupplung nach Anspruch 2, dadurch gekennzeichnet, daß dem hydraulischen Druckzylinder (14) ein ab einem vorgegebenen Druck öffnendes Regelventil (18) vorgeschaltet ist.

4. Schnellkupplung nach Anspruch 3, dadurch gekennzeichnet, daß mit dem Regelventil (18) ein im Sinne des Rückströmens der Hydraulikflüssigkeit öffnendes Rückschlagventil (19) parallel geschaltet ist.

5. Schnellkupplung nach einem der Ansprüche 2 bis 4, dadurch gekennzeichnet, daß in der Beaufschlagungsleitung (21) für die hydraulische Betätigung (12) der starren Verriegelung vor der Abzweigung der zum hydraulischen Druckzylinder (14) führenden Leitung (20) ein Rückschlagventil (23) vorgesehen ist, welches bei Einleitung des Lösens der starren Verriegelung (4, 5, 10) öffenbar ist.

## Claims

1. Quick-action coupling for fixing the working implements (1') to an excavator jib, in which a part (1, 2) of the coupling member is disposed on the excavator jib and on the working implement (1'), both coupling member parts (1, 2) being adapted to be attached to each other by a hook connection (3) and a rigid interlocking means (4, 5, 10), characterised in that in the region of the hook connection (3) there is on the coupling member part (2) disposed on the excavator jib at least one hydraulic preferably single-acting pressure cylinder (14) provided with spring retraction and the piston (15) of which, when pressure is applied in the direction of the working implement (1'), can be extended from the cylinder (14) crosswise to the hook engagement direction and can be pressed onto a bearing surface (16) on the working implement (1') and secured in this bearing position.

2. A quick-action coupling according to claim 1, characterised in that in the event of hydraulic actuation (12) of the rigid interlocking means (4, 5, 10) the hydraulic pressure cylinder (14) can be subject to the action of the pressure source for hydraulic actuation (12).

3. A quick-action coupling according to claim 2, characterised in that upstream of the hydraulic pressure cylinder (14) there is a control valve (18) which opens with effect from a given pressure.

4. A quick-action coupling according to claim 3, characterised in that a non-return valve (19) which opens in the direction of reverse flow of hydraulic fluid is connected in parallel with the control valve (18).

5. A quick-action coupling according to one of claims 2 to 4, characterised in that in the operating line (21) for hydraulic actuation (12) of the rigid interlocking means there is upstream of the branch of the line (20) leading to the hydraulic pressure cylinder (14) a non-return valve (23) which can be opened upon initiation of release of the rigid interlocking means (4, 5, 10).

## Revendications

1. Accouplement rapide pour la fixation des outils de travail (1') sur une flèche d'escavateur, dans lequel sur la flèche d'escavateur et sur l'outil de travail (1') sont disposés des organes d'accouplement (1,2), les deux organes d'accouplement (1,2) pouvant être fixés l'un à l'autre au moyen d'une liaison à crochet (3) et d'un système de verrouillage rigide (4,5,10), caractérisé en ce qu'il est prévu, dans la zone de la liaison à crochet (3), sur l'organe d'accouplement (2) monté sur la flèche de l'excavateur, au moins un vérin hydaulique (14), de préférence à simple effet et pourvu d'un système de rappel par ressort et dont le piston (15) peut être déployé, lors d'une charge en pression, en direction de l'outil de travail (1'), transversalement par rapport à la direction d'accrochage à partir du vérin (14) et peut être repoussé contre une surface d'application (16) sur l'outil de travail (1') et peut être fixé dans sa position d'application.

2. Accouplement rapide selon la revendication 1, caractérisé en ce que, dans le cas d'un actionnement hydraulique (12) du système de verrouillage rigide (4,5, 10), le vérin hydraulique (14) peut être chargé par la source de pression pour le système d'actionnement hydraulique (12).

3. Accouplement rapide selon la revendication 2, caractérisé en ce qu'une soupape de régulation (18), qui s'ouvre à partir d'une pression prédéterminée, est montée en amont du vérin hydraulique (14).

4. Accouplement rapide selon la revendication 3, caractérisé en ce qu'en parallèle avec la soupape de régulation (18) est branchée une soupape antiretour (19), qui s'ouvre dans le sens du reflux du liquide hydraulique.

5. Accouplement rapide selon l'une des revendications 2 à 4, caractérisé en ce que dans la canalisation de charge (21) pour le système d'actionnement hydraulique (12) du système de verrouillage rigide est prévue, en amont de la dérivation de la canalisation (20) aboutissant au vérin hydraulique (14), une soupape antiretour (23), qui peut être ouverte lors du déclenchement du desserrage du système de verrouillage rigide (4,5,10).
